# EUROPÄISCHE PATENTSCHRIFT

(11) **EP 0 044 512 B1**
(45) Veröffentlichungstag und Bekanntmachung des Hinweises auf die Patenterteilung: **01.02.1984**
(21) Anmeldenummer: 81105529.2
(22) Anmeldetag: 14.07.1981
(51) Int. Cl.: F27D 1/12, F27B 3/24, F27D 9/00

(54) **Verfahren und Vorrichtung zum Kühlen von Gefässteilen eines metallurgischen Ofens, insbesondere eines Lichtbogenofens**
Method and apparatus for the cooling of vessel parts of a metallurgical furnace, especially an electric-arc furnace
Procédé et dispositif pour le refroidissement des parties de la cuve d'un four métallurgique, en particulier d'un four à arc électrique

(30) Priorität: 19.07.1980 DE 3027465
(43) Veröffentlichungstag der Anmeldung: 27.01.1982
(73) Patentinhaber: Fuchs Systemtechnik GmbH, D-77731 Willstätt (DE)
(72) Erfinder: Marnette, Werner, Dr., D-2114 Hollenstedt (DE)
(74) Vertreter: Blumbach Weser Bergen Kramer

## Beschreibung

Die Erfindung betrifft ein Verfahren gemäß dem Oberbegriff des Patentanspruchs 1. Ferner bezieht sie sich auf eine Vorrichtung gemäß dem Oberbegriff des Patentanspruchs 8.

Bei der Kühlung eines thermisch hoch beanspruchten Wandbereichs eines metallurgischen Ofens, insbesondere eines Lichtbogenofens, mit örtlich und zeitlich stark schwankender thermischer Beanspruchung der Wand besteht das Problem, ein Filmsieden zu verhindern, d. h. ein Auftreten von dünnen Dampfschichten an der Wärmeaustauschfläche, da diese stark Wärmeisolierend wirken, an dieser Stelle den Wärmeaustausch stark herabsetzen und es insbesondere bei Wasserkühlkästen, die selbst die Ofenwandung bilden, zu einer Beschädigung durch örtliche Überhitzung kommen kann. Um ein Filmsieden zu verhindern, ist es üblich, die Strömungsgeschwindigkeit des Kühlmittels im Bereich der Wärmeaustauschfläche zu erhöhen. Dies wird bei der Kühleinrichtung nach der DE-AS 1 108372 dadurch erreicht, daß die Kühlflüssigkeit der Wärmeaustauschfläche über mehrere Düsen zugeführt wird, die knapp oberhalb dieser Fläche liegen. Bei dem metallurgischen Ofen gemäß der DE-OS 2 722 681 wird die hohe Strömungsgeschwindigkeit und damit ein Verdampfen der Kühlflüssigkeit durch Verengen des Strömungsquerschnittes des Strömungskanals erreicht.

Bei Kühlwassersystemen mit zwangsgeführten Kühlwasserströmen werden an der Wärmeaustauschfläche Wärmeübergangskoeffizienten von 1000 bis 3000 W/K . m² erreicht, die allerdings Strömungsgeschwindigkeiten von 1 -3 m/sec erforderlich machen. Bei wassergekühlten Ofenwänden oberhalb der Schmelzzone und einem Temperaturanstieg im Kühlwasser νon ≈ 10 K lassen sich unter günstigen Bedingungen spezifische Kühlwasserverbrauchszahlen von 30 bis 50 I Wasser/m2 . min erzielen. Im allgemeinen liegen diese Verbrauchszahlen jedoch bei 100 I Wasser/m^{2 .} min.

Diese Verbrauchszahlen führen bei offenen Kühlwassersystemen, vorzugsweise in Ländern mit Wassermangel, zu einer erheblichen Kostenbelastung des Elektroofenverfahrens. Bei Verwendung geschlossener Kühlwasserkreisläufe wird die Einrichtung großer Pump-, Kühl- und Aufbereitungskapazitäten erforderlich.

Bei Ausnutzung der Verdampfungswärme des Wassers von 2257 KJ/Kg sowie der bei der Verdampfungskühlung erreichbaren Wärmeübergangskoeffizienten von 10000 bis 20000 W/K - m² wäre ein wesentlich wirtschaftlicherer Betrieb möglich.

Verdampfungskühlsysteme werden bereits in vielfältiger Weise bei technischen Einrichtungen genutzt. Bei metallurgischen Öfen wird diese Kühltechnik beispielsweise an Hochöfen angewendet. Diese Öfen sind infolge der kontinuierlichen Prozeßführung durch weitgehend stationäre Betriebszustände gekennzeichnet und liefern damit nahezu konsante Wärmestromdichten an den Wärmeaustauschflächen. Diese Hochofenkühlsysteme können somit wie allgemein bekannte Abhitzeverwertesysteme betrieben werden.

Derartige Verdampfungskühlsysteme, die stets bei hohen Systemdrücken arbeiten, sind bei chargenweise betriebenen Elektroöfen nicht einsetzbar, da während des Schmelzverlaufes über die Außenflächen eines Elektroofens räumlich und zeitlich erheblich schwankende Wärmeströme abgeführt werden müssen.

Aufgabe der Erfindung ist es, bei einem Verfahren bzw. einer Vorrichtung der einleitend genannten Art trotz starker örtlicher und zeitlicher Schwankungen der thermischen Beanspruchung unter Ausnutzung der Verdampfungsenthalpie eine gute Kühlung über die gesamte Wärmeaustauschfläche zu erzielen. Es soll trotz der örtlichen und zeitlichen Schwankungen der thermischen Beanspruchung ein Filmsieden, das zu einer unzulässig hohen örtlichen thermischen Beanspruchung der Wärmeaustauschwand führt, sicher verhindert werden. Ziel der Erfindung ist ferner eine Vorrichtung zur Durchführung des Verfahrens.

Das erfindungsgemäße Verfahren ist durch die Merkmale des Anspruchs 1, die erfindungsgemäße Vorrichtung zur Durchführung des Verfahrens durch die Merkmale des Anspruchs 8 gekennzeichnet. Vorteilhafte Ausgestaltungen der Erfindung sind den übrigen Ansprüchen zu entnehmen.

Durch die Erfindung lassen sich die Vorteile der Verdampfungskühlung auch für die Kühlung der Außenflächen eines Elektroofens nutzen. Ein wesentliches Merkmal dieser Erfindung ist, daß Elektroöfen bei sehr geringem Kühlwasserverbrauch auch unterhalb der Schmelz- und Schlackenzone gekühlt werden können, ohne daß eine Beeinträchtigung der Betriebssicherheit gegeben ist.

Das erfindungsgemäße Kühlsystem arbeitet bei Normaldruck oder einem geringfügig über 1 bar liegenden Druck und gewährleistet die Anpassung an die instationären Betriebszustände eines Elektroofens, ohne daß gefährliche Kühlwasseransammlungen an der Ofengefäßwand auftreten.

Dies wird durch das Auftragen feinverteilter Kühlwassermengen mit definiertem Tropfenspektrum auf die zu kühlenden Außenflächen erreicht, wobei durch eine Temperaturmeßeinrichtung gewährleistet ist, daß bei Kühlmittelzufuhr die Außenflächentemperatur stets mindestens der Siedetemperatur des Wassers entspricht, damit eine spontane Verdampfung des Kühlwassers eintritt und die Ausbildung zusammenhängender Flüssigkeitsfilme auf der Wärmeaustauschfläche unterbleibt.

Im Gegensatz zu bekannten Kühlsystemen, wie zum Beispiel in der Offenlegungsschrift 1 934486 beschrieben, wird bei der hier dargelegten Kühlung das Auftreten koexistierender flüssiger und gasförmiger Phasen bewußt vermieden.

Bei üblichen Verlustleistungen von 29 KW/m² bei Elektroöfen im Bereich oberhalb der Schmelze kann mit dieser Technik ein Kühlwasserverbrauch von 0,6 1 Wasser/M2 - min erreicht werden.

Der entsprechende theoretische Kühlwasserverbrauch bei einem mit Zwangskonvektion arbeitenden heutigen Kühlsystem liegt bei 41 ) Wasser/m^{2 .} min.

Zur Erzeugung feinverteilter Wasserströme sind handelsübliche Präzisionsdüsen, zum Beispiel Hohlkegel-, Vollkegel- oder Pneumatikzerstäuberdüsen, geeignet.

Schwingend-mechanisch arbeitende Zerstäubereinrichtungen, die beispielsweise mit Ultraschall angeregt werden, können ebenfalls Anwendung finden.

Vorzugsweise wird das Kühlmittel mit gleichbleibender Strahlbreite, gleichbleibendem Tropfenspektrum (0-100 µm) und gleichbleibender Tropfengeschwindigkeit (20-40 m/sec) auf die zu kühlende Fläche aufgebracht.

Beispiele für die Verwirklichung des Erfindungsgedankens werden in den nachfolgend beschriebenen Figuren dargestellt.

Die Fig. 1 zeigt ein Verdampfungskühlsystem 1 mit geschlossenem Kühlmittelkreislauf. Der Systemdruck beträgt ungefähr 1 bar. Das Kühlwasser wird durch Zerstäuberdüsen 3 in feinverteilter Tropfenform 4 auf die zu kühlende Fläche 2 aufgebracht. Die zu kühlende Fläche 2 und eine Befestigungsfläche 26 für die Düsen 3 bilden einen nach außen abgeschlossenen Raum. Der bei der Verdampfung entstehende Sattdampf wird mittels einer Sattdampfpumpe 5 durch eine Sattdampfleitung 22 dem Kondensator 6 zugeführt. Das dabei entstehende kondensierte Kühlmittel wird in einem Behälter 7 gesammelt und mit einer Flüssigkeitspumpe 8 in einen Druckbehälter 18 gepumpt. Der Druckbehälter 18 gewährleistet bei geöffnetem Ventil 20 einen weitgehend konstanten Flüssigkeitsdruck in der Zuleitung 19.

Teile des Kühlmittels, die unkontrolliert kondensieren, werden durch eine Kondensatrückführungsleitung 9 dem Behälter 7 zugeleitet. Die Temperatur der zu kühlenden Fläche 2 wird mit einer Vielzahl voneinander unabhängiger Thermofühler 10 ständig gemessen. Bei einem örtlich begrenzten oder großflächigen Überschreiten der unteren Grenztemperatur, die der Siedetemperatur des Wassers entspricht, werden die entsprechend räumlich zugeordneten Zerstäuberdüsen durch Öffnen der Ventile 20 betätigt. Das Kühlwasser wird dann mit gleichbleibendem Volumenstrom solange auf die Oberfläche 2 aufgebracht, bis die untere Grenztemperatur erreicht ist. Die Betriebsweise der Zerstäuberdüsen 3 ist somit intermittierend. Die Steuerung der Düseneinschaltzeiten kann durch einen Mikroprozessor 21 erfolgen, der die vielzähligen Temperaturmeßwerte verarbeitet und in entsprechende Befehle für die Ventilstellglieder umsetzt.

An Ofenbereichen, die räumlich und zeitlich stark schwankenden Wärmeflüssen ausgesetzt sind, können, wie in Fig. 1 dargestellt, die Düsen einzeln gesteuert werden. In Gebieten mit gleichmäßiger Wärmebelastung werden mehrere Düsen gruppenweise gesteuert.

Nachfolgend werden die Kennzahlen eines Ausführungsbeispiels aufgeführt:

Die Fig. 2 zeigt die Anwendung des in Fig. 1 dargestellten Kühlverfahrens am Beispiel der Seitenwand 14 eines Elektrolichtbogenofens. In diesem Beispiel wird das Kühlsystem auch in Ofengefäßbereichen angewandt, die unterhalb der Badoberfläche 11 liegen. Die Schmelze 12 befindet sich in einem mit feuerfestem Material 13 ausgemauerten und ausgestampften aus der Seitenwand 14 und dem Ofenboden 16 gebildeten Ofengefäßunterteil, das aus Stahl gefertigt ist. Bei einer feuerfesten Neuzustellung des Elektrolichtbogenofens wird das Ofengefäß entsprechend Fig. 2 bis über die Badoberfläche 11 ausgemauert. Der mit 15 gekennzeichnete Abschnitt der feuerfesten Ausmauerung wird entgegen der in Fig. 2 dargestellten Kühltechnik bei herkömmlichen wassergekühlten Wänden aus Sicherheitsgründen nur teilweise, und zwar von oben her bis zur Badoberfläche 11 gekühlt. Da der Verschleiß der feuerfesten Baustoffe 13 im wesentlichen auf chemische Umsetzungen mit der flüssigen Schmelze 12 zurückzuführen und damit stark temperaturabhängig ist, ist bei einer Verwirklichung des Erfindungsgedankens entsprechend Fig. 2 mit einer erheblichen Verminderung des Verbrauches an feuerfesten Werkstoffen im Badbereich zu rechnen.

Durch die gezielte Wärmeabfuhr in dem mit 15 gekennzeichneten Bereich wird die Isotherme der unteren Reaktionsgrenztemperatur für die chemischen Verschleißreaktionen genügend weit auf die dem Bad 12 zugewandte Seite der feuerfesten Zustellung verlegt, so daß eine ausreichende Reststeindicke und damit eine erhöhte Lebensdauer der Auskleidung erreicht wird.

Die Fig. 3 zeigt die Anwendung des in Fig. 1 dargestellten Kühlverfahrens am Beispiel einer im Boden 16 eines Elektroofens eingesetzten Elektrode 17. Die Bodenelektrode 17 besteht aus einem Werkstoff mit geringem spezifischen elektrischen Widerstand und guter Wärmeleitfähigkeit. Bei den im Schrifttum bekannt gewordenen Bodenelektroden wurde als Elektrodenwerkstoff vorwiegend Kupfer verwendet.

Die Bodenelektrode 17 steht in elektrischem Kontakt mit der elektrisch leitenden Schmelze 12 über eine erstarrte Teilmenge 23 der Schmelze und dient zur Abführung des elektrischen Stromes von der bei Gleichstrom- und Plasma- öfen im allgemeinen als Anode dienenden Schmelze 12.

Gegenüber den bisher bekannten Kühleinrichtungen für derartige Bodenelektroden, die ausschließlich mit zwangsgeführtem Kühlwasser arbeiten, führt eine Kühlung nach dem hier dargelegten Erfindungsgedanken neben einer Herabsetzung der Kühlwasserverbrauchszahlen insbesondere zu einer bedeutenden Erhöhung der Betriebs- und Arbeitssicherheit.

Bei dem hier dargestellten Beispiel dient das Stromrohr 24, das über die elektrisch leitende Befestigungsplatte 26 der Düsen 3 mit der Bodenelektrode 17 verbunden ist, zugleich als Sattdampfableitung 22. Die Bodenelektrode ist auswechselbar in der zylinderförmigen Halterung 25 befestigt.

## Patentansprüche

1. Verfahren zum Kühlen von zeitlich und örtlich schwankenden thermischen Belastungen unterworfenen Gefäßteilen eines metallurgischen Ofens mit einem in den zu kühlenden Wandbereich eingesetzten oder den Wandbereich bildenden Kühlkasten, der eine Wärmeaustauschfläsche enthält, auf die eine Kühlflüssigkeit aufgesprüht wird, dadurch gekennzeichnet, daß die räumliche und zeitliche Temperaturverteilung auf der Wärmeaustauschfläche durch eine Vielzahl unabhängiger Temperaturmeßstellen erfaßt und entsprechend den erhaltenen Meßwerten großflächig oder örtlich begrenzt Kühlflüssigkeit nur so lange auf den dem Meßwert zugeordneten Bereich der Wärmeaustauschfläche aufgesprüht wird, so lange der betreffende Meßwert oberhalb des Siedepunktes der Kühlflüssigkeit liegt und daß die aufgesprühte Menge auf einen Wert begrenzt wird, bei dem es unter Vermeidung eines zusammenhängenden Flüssigkeitsfilms zu einer spontanen Verdampfung der Kühlflüssigkeit kommt.

2. Verfahren nach Anspruch 1, dadurch gekennzeichnet, daß die Kühlflüssigkeit mit einer Tropfengröße von maximal 100 f.l.m auf die Wärmeaustauschfläche aufgesprüht wird.

3. Verfahren nach Anspruch 1 oder 2, dadurch gekennzeichnet, daß die Kühlflüssigkeit mittels Zerstäuberdüsen auf die Wärmeaustauschfläche aufgesprüht wird.

4. Verfahren nach einem der Ansprüche 1 bis 3, gekennzeichnet durch seine Anwendung zur Kühlung des Deckels eines Elektroofens insbesondere eines Lichtbogenofens.

5. Verfahren nach einem der Ansprüche 1 bis 4, gekennzeichnet durch seine Anwendung zur Kühlung der Außenflächen des Ofengefäßes eines metallurgischen Ofens unterhalb der Schmelz- und Schlackenzone.

6. Verfahren nach Anspruch 5, gekennzeichnet durch seine Anwendung zur Kühlung eines mit dem Schmelzbad in Verbindung stehenden und am Ofengefäß austretenden elektrischen Kontaktstückes eines Elektroofens.

7. Verfahren nach Ansprüchen 1 bis 6, dadurch gekennzeichnet, daß die verwendete Kühlflüssigkeit Wasser ist.

8. Vorrichtung zur Durchführung des Verfahrens nach einem der Ansprüche 1 bis 7, mit einem in den zu kühlenden Wandbereich eines metallurgischen Ofens, insbesondere eines Lichtbogenofens eingesetzten oder den Wandbereich bildenden Kühlkasten der eine Wärmeaustauschfläche und dieser gegenüberliegend eine Einrichtung zum Aufsprühen einer Kühlflüssigkeit auf die Wärmeaustauschfläche enthält, dadurch gekennzeichnet, daß die Kühlflüssigkeit durch die Aufsprüheinrichtung auf verschiedene Bereiche der Wärmeaustauschfläche unterschiedlich dosiert aufsprühbar ist und die Steuerung der Aufsprüheinrichtung durch einen Mikroprozessor auf der Grundlage von Temperaturmeßwerten erfolgt, die durch eine Vielzahl von über die Wärmeaustauschfläche verteilt angeordneten Temperaturmeßgebern geliefert wird.

## Claims

1. A process for cooling parts of the container structure of a metallurgical furnace, which parts are subject to thermal loadings which fluctuate in respect of time and position, comprising a cooling box which is fitted into the wall region to be cooled or which forms the wall region and which includes a heat exchange surface on to which a cooling fluid is sprayed, characterised in that the temperature distribution in respect of space and time, on the heat exchange surface, is detected by a plurality of independent temperature measuring means and cooling fluid is sprayed on to the heat exchange surface region associated with the measurement value, over a large area thereof or in a localised manner, only so lang as the respective measurement value is above the boiling point of the cooling fluid, and that the amount of cooling fluid so sprayed is limited to a value in respect of which the cooling fluid is caused to evaporate spontaneously avoiding the formation of a coherent film of fluid.

2. A process according to claim 1 characterised in that the cooling fluid is sprayed on to the heat exchange surface with a drop size of a maximum of 100 pm.

3. A process according to claim 1 or claim 2 characterised in that the cooling fluid is sprayed on to the heat exchange surface by means of atomiser nozzles.

4. A process according to one of claims 1 to 3 characterised by use thereof for cooling the cover of an electric furnace, in particular an electric arc furnace.

5. A process according to one of claims 1 to 4 characterised by use thereof for cooling the outside surfaces of the furnace container structure of a metallurgical furnace below the melt and slag zone.

6. A process according to claim 5 characterised by use thereof for cooling an electrical contact means of an electric furnace, which contact means communicates with the melt bath and issues at the furnace container structure.

7. A process according to claims 1 to 6 characterised in that the cooling fluid used is water.

8. Apparatus for carrying out the process according to one of claims 1 to 7, comprising a cooling box which is fitted into the wall region to be cooled of a metallurgical furnace, in particular an electric arc furnace, or which forms the wall region and which includes a heat exchange surface and, disposed opposite thereto, a means for spraying a cooling fluid on to the heat exchange surface, characterised in that the cooling fluid can be sprayed by the spray means on to various regions of the heat exchange surface in a differently metered mode, and the spray means is controlled by a microprocessor on the basis of temperature measurement values supplied by a plurality of temperature measuring sensors which are distributed over the heat exchange surface.

## Revendications

1. Procédé pour refroidir des parties de carcasse d'un four métallurgique soumises à des charges thermiques fluctuant localement et dans le temps, comprenant un caisson de refroidissement logé dans la région de paroi à refroidir ou formant la région de paroi et comprenant une surface d'échangé de chaleur sur laquelle est projeté du liquide de refroidissement, caractérisé en ce qu'il consiste à détecter la répartition, dans l'espace et dans le temps, des températures de la surface d'échange de chaleur en un grand nombre d'endroits de mesure de la température et à ne projeter, en fonction des valeurs de mesure obtenues, sur la région de la surface d'échange de chaleur associée à la valeur de mesure, du liquide de refroidissement, suivant une grande surface ou d'une manière limitée localement, que tant que la valeur de mesure concernée est supérieure au point d'ébullition du liquide de refroidissement et à limiter la quantité projetée à une valeur pour laquelle il se produit une évaporation spontanée du liquide de refroidissement tout en empêchant la formation d'une pellicule de liquide d'un seul tenant.

2. Procédé suivant la revendication 1, caractérisé en ce qu'il consiste à projeter sur la surface d'échange de chaleur du liquide de refroidissement avec une dimension des gouttes de 100 _{Lt}m au maximum.

3. Procédé suivant la revendication 1 ou 2, caractérisé en ce qu'il consiste à projeter le liquide de refroidissement sur la surface d'échange de chaleur au moyen de buses de pulvérisation.

4. Procédé suivant l'une des revendications 1 à 3, caractérisé par son utilisation pour le refroidissement du couvercle d'un four électrique, notamment d'un four à arc.

5. Procédé suivant l'une des revendications 1 à 4, caractérisé par son utilisation pour le refroidissement de la surface extérieure de la carcasse d'un four métallurgique en dessous de la zone de fusion et de scories.

6. Procédé suivant la revendication 5, caractérisé par son utilisation pour !e refroidissement d'une pièce de contact électrique d'un four électrique sortant de la carcasse du four et en liaison avec le bain en fusion.

7. Procédé suivant la revendication 1 à 6, caractérisé en ce que le liquide de refroidissement utilisé est l'eau.

8. Dispositif pour l'exécution du procédé suivant l'une des revendications 1 à 7, comprenant un caisson de refroidissement logé dans la région de paroi à refroidir ou formant la région de paroi d'un four métallurgique, notamment d'un four à arc et comprenant une surface d'échange de chaleur et un dispositif opposé à celle-ci destiné à projeter du liquide de refroidissement sur la surface d'échange de chaleur, caractérisé en ce que le liquide de refroidissement peut être projeté, de manière dosée de façon différente, sur des régions différentes de la surface d'échange de chaleur par le dispositif de projection et la commande du dispositif de projection s'effectue par un microprocesseur sur la base des valeurs de température mesurées qui sont fournies par un .grand nombre de sondes de mesure de température disposées de manière répartie sur la surface d'échange de chaleur.
